# EUROPÄISCHE PATENTANMELDUNG

(11) **EP 0 063 718 A1**
(43) Veröffentlichungstag der Anmeldung: **03.11.1982**
(21) Anmeldenummer: 82102869.3
(22) Anmeldetag: 03.04.1982
(51) Int. Cl.: G08B 5/36

(54) **Kontaktampel**

(30) Priorität: 25.04.1981 DE 8112297 U
(71) Anmelder: Thielen, Hans-Jürgen, D-4300 Essen-Kray (DE)
(72) Erfinder: Thielen, Hans-Jürgen, D-4300 Essen-Kray (DE)
(74) Vertreter: Andrejewski, Walter, Dr.

(57) **Zusammenfassung**

Es handelt sich um eine Kontaktampel zum Signalisieren von Sympathien. Die Kontaktampel weist ein Ampelgehäuse mit einer optischen oder mechanischen Anzeigevorrichtung mit unterschiedlichen Farbflächen, mit einer Schaltvorrichtung zum Betätigen der Anzeigevorrichtung und mit einer Batterie auf. Die optische Anzeigevorrichtung weist drei Lichtquellen auf, weiche hinter den Farbflächen «Grün», «Rot» und «Gelb» angeordnet sind, so daß sich durch Grüneinstellung Sympathie, durch Roteinstellung Antipathie und durch Gelbeinstellung eine Abwartehaltung signalisieren läßt.

## Beschreibung

Die Erfindung betrifft eine Kontaktampel zum Signalisieren von Sympathien.

Ein ständiges Problem in der heutigen Konsumgesellschaft ist die zunehmende Vereinsamung vieler Menschen. Diese Menschen sind teilweise gehemmt, teilweise fehlt es an Gewandtheit, um bei günstiger Gelegenheit einen ihnen sympathischen Partner anzusprechen. Günstige Gelegenheiten bieten sich häufig dort, wo viele Menschen zusammenkommen, z. B. bei gemeinsamen Veranstaltungen wie Kegelausflügen, im Urlaub oder beim Kuren. Hier will die Erfindung zur Förderung zwischenmenschlicher Beziehungen die Kontaktaufnahme erleichtern.

Der Erfindung liegt die Aufgabe zugrunde, eine Kontaktampel zu schaffen, die zum Signalisieren von Sympathien, aber auch einer abwartenden oder sogar ablehnenden Haltung geeignet ist und sich durch besonders einfache und funktionsgerechte Bauweise auszeichnet.

Zur Lösung dieser Aufgabe ist die gattungsgemäße Kontaktampel gekennzeichnet durch ein Ampelgehäuse mit einer optischen oder mechanischen Anzeigevorrichtung mit zumindest zwei unterschiedlichen Farbflächen, einer Schaltvorrichtung zur Betätigung der Anzeigevorrichtung und einer Batterie. - Die Erfindung geht von der Erkenntnis aus, daß eine Kontaktampel unter Verwendung unterschiedlicher Farbsignale geeignet ist, Kontaktbereitschaft , erkennen zu lassen. Verwendet man beispielsweise wie bei einer herkömmlichen Ampel zumindest die beiden Farben "Grün" und "Rot", vorzugsweise auch "Gelb", dann läßt sich durch Grüneinstellung Sympathie, durch Roteinstellung Antipathie und durch Gelbeinstellung eine Abwartehaltung signalisieren. Der angesprochene Partner kann in gleicher Weise reagieren, wenn er ebenfalls eine erfindungsgemäße Kontaktampel besitzt oder auf andere Weise seine Zu- oder Abneigung erkennen lassen.

Weitere erfindungswesentliche Maßnahmen sind im folgenden aufgeführt. Nach einer bevorzugten Ausführungsform der Erfindung ist vorgesehen, daß die optische Anzeigevorrichtung zwei oder drei Lichtquellen, z. B. Glühbirnen, Glimmlampen oder Leuchtdioden aufweist, welche hinter zwei oder drei transparenten Anzeigeflächen angeordnet sind, wobei die Lichtquellen eine unterschiedliche transparente Farbbeschichtung aufweisen oder die transparenten Anzeigeflächen als unterschiedliche Farbflächen ausgebildet sind. Bei lediglich zwei Lichtquellen wird man die Farben "Grün" und "Rot" wählen, bei drei Lichtquellen zusätzlich die Farbe "Gelb" für die Wartestellung heranziehen. - Nach einer anderen Ausführungsform der Erfindung mit selbständiger Bedeutung ist vorgesehen, daß die optische Anzeigevorrichtung als eine Leuchtdiode mit zwei oder mehr unterschiedlichen Farb-Lichtquellen ausgebildet ist und die Farb-Lichtquellen hinter einer gemeinsamen transparenten Anzeigefläche angeordnet sind. In diesem Fall wird eine besonders kompakte Bauweise verwirklicht. - Endlich besteht noch die Möglichkeit, daß die mechanische Anzeigevorrichtung zumindest eine um eine Rotationsachse drehbar gelagerte Rotorscheibe mit einem Permanentmagneten und einem Elektromagneten einwirkenden Magnetfeldes vorgegebener Polarität aufweist, wobei die Rotorscheibe beidseitig eine unterschiedliche Farbbeschichtung aufweist, also "Grün" und "Rot".

Weiter lehrt die Erfindung, daß bei Verwirklichung von drei Lichtquellen bzw. Rotorscheiben diese drei Lichtquellen und ihre Farbflächen oder die drei Rotorscheiben in Reihe nebeneinander oder übereinander angeordnet sind und die Rotorscheiben auf der einen Scheibenseite eine identische Farbbeschichtung, beispielsweise schwarz, und auf der anderen Scheibenseite eine unterschiedliche Farbbeschichtung, beispielsweise die Farben "Grün", "Gelb" und "Rot" aufweisen. Besondere Bedeutung kommt der Ausführungsform mit drei übereinander angeordneten Lichtquellen und Farbflächen zu, weil dadurch ein ampelähnliches Aussehen entsteht.

Die Schaltvorrichtung kann als Ein-, Aus- und Umschalter für die einzelnen Lichtquellen ausgebildet sein. Es be steht aber auch die Möglichkeit, daß die Schaltvorrichtung Einzeltasten für jede Lichtquelle aufweist oder als Fortschaltvorrichtung mit lediglich einer Taste ausgebildet ist. Endlich kann die Schaltvorrichtung einen elek- ^{I} tronischen Impulsgeber für Blinkanzeige aufweisen. ;

Die durch die Erfindung erreichten Vorteile sind im wesentlichen darin zu sehen, daß eine Kontaktampel zum Signalisieren von Sympathien, Antipathien und ggf. Wartestellung verwirklicht wird, die sich durch besonders einfache und funktionsgerechte Bauweise auszeichnet. Tatsächlich erleichtert die erfindungsgemäße Kontaktampel gerade gehemmten Menschen eine Kontaktaufnahme mit ihnen sympathischen Partnern.

Im folgenden wird die Erfindung anhand einer lediglich ein Ausführungsbeispiel darstellenden Zeichnung näher erläutert; es zeigen
Fig. 1 eine erfindungsgemäße Kontaktampel mit drei Lichtquellen in Frontansicht,
Fig. 2 einen schematischen Vertikalschnitt durch den Gegenstand nach Fig. 1,
Fig. 3 eine abgewandelte Ausführungsform des Gegenstandes nach Fig. 1 mit einer Leuchtdiode mit drei unterschiedlichen Farb-Lichtquellen,
Fig. 4 einen schematischen Vertikalschnitt durch den Gegenstand nach Fig. 3 und
Fig. 5 ein Schaltbild für eine Leuchtdiode- oder Glühlampenumschaltung durch einen Schalter.

In den Figuren ist eine Kontaktampel zum Signalisieren von Sympathien bzw. Antipathien und ggf. einer Wartestellung dargestellt. Diese Kontaktampel ist gekennzeichnet durch ein Ampelgehäuse 1 mit einer optischen oder mechanischen Anzeigevorrichtung 2 mit unterschiedlichen Farbflächen 3, einer Schaltvorrichtung 4 zur Betätigung der Anzeigevorrichtung 2 und einer Batterie 5. Die optische Anzeigevorrichtung 2 weist im Ausführungsbeispiel drei Lichtquellen 6, z. B. Glühbirnen, auf, welche hinter drei transparenten Anzeigeflächen angeordnet sind, wobei die transparenten Anzeigeflächen 3 als unterschiedliche Farbflächen ausgebildet sind. Grundsätzlich besteht auch die Möglichkeit, daß die Lichtquellen eine unterschiedliche transparente Farbbeschichtung aufweisen.

Nach einer abgewandelten Ausführungsform ist die optische Anzeigevorrichtung 2 als eine Leuchtdiode mit drei unterschiedlichen Farb-Lichtquellen 6 ausgebildet. Diese Farb-Lichtquellen sind hinter einer gemeinsamen transparenten Anzeigefläche 3 angeordnet.

Nicht dargestellt ist die mechanische Anzeigevorrichtung mit einer oder mehreren Rotorscheiben, die entweder beidseitig eine unterschiedliche Farbbeschichtung oder auf der einen Seite eine identische und auf der anderen Seite eine unterschiedliche Farbbeschichtung aus den Farben "Grün", "Gelb" und "Rot" aufweisen.

Die drei Lichtquellen 6 sind in Reihe übereinander angeordnet, können aber auch nebeneinander angeordnet sein. Das Gleiche gilt für die Anzeigevorrichtung mit den Rotorscheiben.

Die Schaltvorrichtung 4 ist als Ein-, Aus- und Umschalter für die einzelnen Lichtquellen 6 ausgebildet und weist einen elektronischen Impulsgeber für Blinkanzeige auf. - Nicht dargestellt ist eine Ausführungsform, wonach die Schaltvorrichtung 4 Einzeltasten für jede Lichtquelle 6 besitzt oder als Fortschaltvorrichtung mit lediglich einer Taste ausgebildet ist.

## Patentansprüche

1. Kontaktampel zum Signalisieren von Sympathien, gekennzeichnet durch ein Ampelgehäuse (1) mit einer optischen oder mechanischen Anzeigevorrichtung (2) mit unterschiedlichen Farbflächen (3), einer Schaltvorrichtung (4) zur Betätigung der Anzeigevorrichtung (2) und einer Batterie (5).

2. Kontaktampel nach Anspruch 1, dadurch gekennzeichnet, daß die optische Anzeigevorrichtung (2) zwei oder drei Lichtquellen (6), z. B. Glühbirnen, Glimmlampen oder Leuchtdioden aufweist, welche hinter zwei oder drei transparenten Anzeigeflächen (3) angeordnet sind, wobei die Lichtquellen (6), eine unterschiedliche transparente Farbbeschichtung aufweisen oder die transparenten Anzeigeflächen als unterschiedliche Farbflächen (3) ausgebildet sind.

3. Kontaktampel nach Anspruch 1, dadurch gekennzeichnet, daß die optische Anzeigevorrichtung (2) als eine Leuchtdiode mit zwei oder mehr unterschiedlichen Farb-Lichtquellen (6) ausgebildet ist und die Farb-Lichtquellen (6) unter einer gemeinsamen transparenten Anzeigefläche (3) angeordnet sind.

4. Kontaktampel nach Anspruch 1, dadurch gekennzeichnet, daß die mechanische Anzeigevorrichtung (2) zumindest eine um eine Rotationsachse drehbar gelagerte Rotorscheibe mit einem Permanentmagneten und einem Elektromagneten zum Erzeugen eines auf den Permanentmagneten einwirkenden Magnetfeldes vorgegebener Polarität aufweist, wobei die Rotorscheibe beidseitig eine unterschiedliche Farbbeschichtung aufweist.

5. Kontaktampel nach einem der Ansprüche 1 bis 4, dadurch gekennzeichnet, daß drei Lichtquellen (6) und ihre Farbflächen oder drei Rotorscheiben in Reihen nebeneinander oder übereinander angeordnet sind und die Rotorscheiben auf der einen Scheibenseite eine identische Farbbeschichtung und auf der anderen Scheibenseite eine unterschiedliche Farbbeschichtung aufweisen.

6. Kontaktampel nach einem der Ansprüche 1 bis 5, dadurch gekennzeichnet, daß die Schaltvorrichtung (4) als Ein-, Aus- und Umschalter für die einzelnen Lichtquellen (6) ausgebildet ist.

7. Kontaktampel nach einem der Ansprüche 1 bis 5, dadurch gekennzeichnet, daß die Schaltvorrichtung (4) Einzeltasten für jede Lichtquelle (6) aufweist oder als Fortschaltvorrichtung mit lediglich einer Taste ausgebildet ist.

8. Kontaktampel nach einem der Ansprüche 1 bis 7, dadurch gekennzeichnet, daß die Schaltvorrichtung (4) einen elektronischen Impulsgeber für Blinkanzeige aufweist.
